# EUROPÄISCHE PATENTSCHRIFT

(11) **EP 0 375 922 B1**
(45) Veröffentlichungstag und Bekanntmachung des Hinweises auf die Patenterteilung: **31.01.1996**
(21) Anmeldenummer: 89121412.4
(22) Anmeldetag: 18.11.1989
(51) Int. Cl.: F41A 21/00, F42B 5/155

(54) **Wurfsystem für Nebelkerzen Sprengkörper und dergleichen**
Launching apparatus for smoke-generating charges, explosive charges and the like
Dispositif de lancement pour charges fumigènes, charges explosives ou charges analogues

(30) Priorität: 30.12.1988 DE 3844300
(43) Veröffentlichungstag der Anmeldung: 04.07.1990
(73) Patentinhaber: NICO-PYROTECHNIK Hanns-Jürgen Diederichs GmbH & Co. KG, D-22946 Trittau (DE)
(72) Erfinder: Abels, Frank, D-3042 Munster (DE); Franke, Hans-Joachim, Dipl.-Ing., D-3500 Kassel (DE); Bertelt, Jürgen, D-3500 Kassel (DE)
(74) Vertreter: Haft, von Puttkamer, Berngruber, Czybulka

(56) Entgegenhaltungen:
- AT-B- 330 030
- DE-A- 2 420 862
- DE-A- 3 706 213

## Beschreibung

Die Erfindung betrifft ein Wurfsystem für Nebelkerzen, Sprengkörper und dergleichen, bei dem das Abfeuern durch elektrische Zündung einer Treibladung erfolgt.

Derartige Wurfsysteme sind beispielsweise in DE-PS 24 20 862 und DE-OS 37 06 213 beschrieben. Sie bestehen aus einer Abschußeinrichtung mit mindestens einem Wurfbecher und in diesen einsetzbaren Wurfkörpern, wobei der Wurfbecher ein an beiden Enden offenes Abschußrohr aufweist, das an seiner Rückseite durch ein abnehmbares Bodenstück verschließbar ist und in dessen Innenraum durch den Mantel geführte elektrische Kontaktstifte hineinragen, die bei geladenem Wurfbecher mit Kontaktringen des Wurfkörpers in elektrisch leitender Verbindung stehen.

Bei dem bekannten Wurfsystem sind die Wurfbecher auf eine bestimmte Wirkmasse und einen definierten Rückstoß ausgelegt. So sind beispielsweise die allgemein eingeführten Wurfbecher mit einem Durchmesser von 76 mm für den Verschuß von Wirkmassen bis ca. 1100 g geeignet. wobei ein Rückstoßimpuls von ca. 4,4 kN entsteht.

Größere Wirkmassen lassen sich mit dem bekannten Wurfbecher nicht verschießen, weil der beim Verschuß größerer Wirkmassen erzeugte Rückstoßimpuls von der Lafettierung der bekannten Wurfbecher nicht aufgenommen werden kann.

Aus der österreichischen Patentschrift 330 030 ist ein Wurfsystem bekannt, bei dem das Abschußrohr in ein kurzes Aufnahmerohr eingesteckt wird und sich auf dem Aufnahmerohr mit einem Kragen abstützt. Der Boden des eingesteckten Abschußrohres wird mit einem Deckel verschlossen, in dem die Zündeinrichtung aufgenomnen ist. Dieser Deckel wird mit dem Boden des Aufnahmerohres verschraubt, wobei über diese Schraubverbindung auch die elektrische Verkabelung für die Zündeinrichtung im Bodendeckel geführt ist. Diese Anordnung dient dazu, den Bodenteil des Abschußrohres mit der elektrischen Verkabelung und der Zündeinrichtung auswechselbar zu gestalten, so daß die Montage und Demontage oder eine fällige Reinigung erleichtert werden. Es ist nicht vorgesehen, mit diesem Wurfsystem größere oder unterschiedliche Wirkmassen zu verschießen; darüberhinaus wäre auch das dazu notwendige Austauschen des Abschußrohres umständlich.

Der Erfindung liegt die Aufgabe zugrunde, ein Wurfsystem mit den oben angegebenen Merkmalen zu schaffen, bei dem es möglich ist, mittels des bekannten Wurfbechers, also ohne Eingriffe in das bekannte Wurfsystem, höhere Wirkmassen zu verschießen und größere Reichweiten zu erzielen, ohne damit die limitierten Rückstoßkräfte zu überschreiten.

Die Lösung dieser Aufgabe erfolgt erfindungsgemäß mit den Merkmalen aus dem kennzeichnenden Teil des Patentanspruchs 1.

Vorteilhafte Weiterbildungen der Erfindung sind in den Unteransprücnen beschrieben.

Der Grundgedanke der Erfindung besteht darin, in den bekannten Wurfbecher ein längeres Rohr zu integrieren, aus dem mit einer geringeren Pulverladung die größere Wirkmasse verschossen wird. Die Erfindung macht dabei von der bekannten Tatsache Gebrauch, daß sich die Rohrlänge eines Geschützes positiv auf den Aufbau des Gasdrucks im Geschützrohr auswirkt. Dies bedeutet, daß man vereinfacht ausgedrückt durch eine größere Rohrlänge bei richtiger Auslegung der Komponenten eine höhere Reichweite der Geschosse erzielen kann oder bei gleicher Reichweite höhere Massen verschießen kann. Bei dem erfindungsgemäßen Wurfsystem dient die größere Rohrlänge dazu, eine größere Wirkmasse mit etwa der gleichen Reichweite und bei geringerem Rückstoßimpuls zu verschießen. Dies ist bei dem erfindungsgemäßen Wurfsystem in besonders einfacher Weise möglich, indem von dem bekannten Wurfbecher das Bodenstück abgenommen wird und in das an beiden Enden offene Abschußrohr das Verlängerungsrohr eingeführt wird, das bei entsprechender Anordnung des Anschlags an beiden Seiten aus dem Abschußrohr herausragt, womit die größere Rohrlänge realisiert ist. Das an seinem hinteren Ende verschlossene Verlängerungsrohr dient als Abschußmörser, in den ein in seinen Dimensionen an das Verlängerungsrohr angepaßter Wurfkörper eingesetzt wird, der durch eine entsprechende Treibladung angetrieben wird.

Mit dem erfindungsgemäßen Wurfsystem werden folgende Vorteile erzielt:
a) Verschuß von Wurfkörpern mit größerer Wirkmasse und größerem Volumen;
b) trotz der höheren Wirkmassen wird aufgrund der günstigen innenballistischen Eigenschaften des Verlängerungsrohres ein geringerer Rückstoß als bei dem bekannten Wurfsystem erreicht;
c) durch die Verwendung des eingesetzten Verlängerungsrohres wird die Verschmutzung des Wurfbechers und damit die daraus resultierende Korrosion und zusätzliche Reinigungsarbeit vermieden;
d) das erfindungsgemäße Wurfsystem ist ohne konstruktive Eingriffe in das bekannte Wurfsystem integrierbar und gestattet auch den Verschuß der bekannten vorhandenen Wurfkörper, indem nach Entfernen des Verlängerungsrohres der Wurfbecher mit dem Bodenstück verschlossen wird und dann das Wurfsystem in bekannter Weise mit den bekannten Wurfkörpern einsetzbar ist.

Im folgenden wird anhand der beigefügten Zeichnungen ein Ausführungsbeispiel für das bekannte Wurfsystem näher erläutert.

In den Zeichnungen zeigen:
- Fig. 1: in einer perspektivischen explodierten Darstellung einen Wurfbecher mit Bodenstück;
- Fig. 2: in einer Darstellung analog Fig. 1 den Wurfbecher und das in ihm einzusetzende Verlängerungsrohr;
- Fig. 3: in einer vergrößerten Schnittdarstellung das Verlängerungsrohr mit eingesetztem Wurfkörper;
- Fig. 4: in einer Schnittdarstellung analog Fig. 3 das in den Wurfbecher eingesteckte Verlängerungsrohr mit eingesetztem Wurfkörper.

In Fig. 1 ist der Wurfbecher eines bekannten Wurfsystems dargestellt mit einem Abschußrohr 1, einem Halterungsring 2, einem Halterungsblock 3, in welchem in Fig. 1 nicht sichtbarer Weise die in den Innenraum des Abschußrohres 1 nineingeführten elektrischen chen Kontaktstifte 17 angeordnet sind sowie einem Aufnahmebund 4 für das abnehmbare Bodenstück 5.

Die Umrüstung dieses Wurfbechers durch Einsetzen eines Verlängerungsrohres ist Fig. 2 zu entnehmen. Nacn Abnehmen des Bodenstückes 5 in Pfeilrichtung A (Fig. 1) wird von vorne in Pfeilrichtung E (Fig. 2) ein Verlängerungsrohr 7 eingesteckt, das an seinem äußeren Umfang einen als Anschlag wirkenden Haltebund 8 aufweist. Weiterhin sind in weiter unten näher erläuterter Weise am Umfang Kontaktringe 9 angeordnet. An der verschlossenen Rückseite des Verlängerungsrohres 7 ist die weiter unten näher erläuterte Treibladungsbaugruppe 10 angeordnet.

Nach dem Einstecken des Verlängerungsrohres 7 liegt der Haltebund 8 am vorderen Ende des Abschußrohres 1 an, wie dies beispielsweise aus Fig. 4 zu entnehmen ist.

In den Fig. 3 und 4 ist das Verlängerungsrohr 7 mit einem eingesetzten Wurfkörper 14 genauer dargestellt.

Das Verlängerungsrohr 7 besteht aus einem Kunststoff-Formteil mit einstückig angegossenem Haltebund 8 und Umfangsnuten, in denen Kontaktringe 9 angeordnet sind, die beispielsweise aus einer selbstklebenden Kontaktfolie, vorzugsweise in vergoldeter Ausführung, bestehen. Am ninteren Ende des mit einem Boden 7.1 verschlossenen Verlängerungsrohres 7 ist eine Treibladungsbaugruppe 10 angeordnet. Sie besitzt eine, mittels eines Aufnahmegewindes 13 in eine zentrale Öffnung des Bodens 7.1 eingeschraubte Treibladungsschraube 12, die die Treibladung und eine Zündvorrichtung enthält und über nicht dargestellte Leiterbahnen mit den Kontaktringen 9 verbunden ist. An der Außenseite des Bodens 7.1 ist eine Scnutzkappe 11 angeordnet.

In dem Verlängerungsrohr 7 ist ein Wurfkörper 14 angeordnet, dessen Durchmesser im wesentlichen dem Innendurchmesser des Verlängerungsrohres 7 entspricht. An seinem hinteren Ende besitzt der Wurfkörper 14 einen ringförmigen Führungsrand 16, der bei eingesetztem Wurfkörper auf dem Boden 7.1 aufsitzt und, wie aus Fig. 3 ersichtlich, eine zwischen dem Boden 7.1 und der Unterseite des Wurfkörpers 14 angeordnete Ausdehnungskammer 15 umschließt.

In Fig. 4 ist das in den Wurfbecher eingesteckte Verlängerungsrohr mit eingesetztem Wurfkörper dargestellt. Der Haltebund 8 ist am Verlängerungsrohr 7 derart angeordnet, daß im eingesteckten Zustand das Verlängerungsrohr 7 an beiden Enden aus dem Abschußrohr 1 herausragt und die Kontaktstifte 17 des Wurfbechers den Kontaktringen 9 des Verlängerungsrohres gegenüberliegen und sich mit ihnen im elektrisch leitenden Kontakt befinden, so daß über die Kontaktstifte 17 und die Kontaktringe 9 sowie die nicht dargestellten Leiterbahnen der Zündstrom zur Treibladungsschraube 12 geleitet werden kann zur Zündung der Treibladung. Der notwendige Raum für die Ausdehnung der Gase der Treibladung ist durch die Ausdehnungskammer 15 im Boden des Wurfkörpers 14 gegeben. Hierdurch wird erreicht, daß ein um 12% längerer Führungsweg erzielt wird und ein günstiger Wirkungsverlauf des Gasdrucks erzeugt wird.

## Patentansprüche

1. Wurfsystem für Nebelkerzen, Sprengkörper und dergleichen, bei dem das Abfeuern durch elektrische Zündung einer Treibladung (12) erfolgt, bestehend aus einer Abschußeinrichtung mit mindestens einem Wurfbecher und in diesen einsetzbaren Wurfkörpern (14), wobei der Wurfbecher ein an beiden Enden offenes Abschußrohr (1), in dessen Innenraum durch den Mantel geführte elektrische Kontaktstifte (17) hineinragen, und ein in das Abschußrohr (1) einsteckbares, an seinem hinteren Ende mit einem Boden (7.1) verschlossenes Verlängerungsrohr (7) aufweist, dessen Außendurchmesser im wesentlichen dem Innendurchmesser des Abschußrohres (1) entspricht und dessen Länge größer ist als die Lange des Abschußrohres (1), wobei das Verlängerungsrohr (7) an seiner Außenseite mindestens einen, die Einstecktiefe begrenzenden und im eingesteckten Zustand an der Vorderseite des Abschußrohres (1)1 anliegenden Anschlag (8) aufweist und an seiner Mantelfläche Kontaktringe (9) angeordnet sind, die im eingesteckten Zustand mit den Kontaktstiften (17) in Verbindung stehen und elektrisch mit einem im Boden (71) des Verlängerungsrohres (7) angeordneten Zündvorrichtung (12) zur Zündung einer Treibladung verbunden sind.

2. Wurfsystem nach Anspruch 1, dadurch gekennzeichnet, daß der Anschlag (8) so am Verlängerungsrohr (7) angeordnet ist, daß bei in das Abschußrohr (1) eingestecktem Verlängerungsrohr (7) das Verlängerungsrohr (7) aus beiden Enden des Abschußrohres (1) herausragt.

3. Wurfsystem nach Anspruch 1 oder 2, dadurch gekennzeichnet, daß der Anschlag als den Umfang des Verlängerungsrohres (7) umfassender Bund'(8) ausgebildet ist.

4. Wurfsystem nach Anspruch 3, dadurch gekennzeichnet, daß das Verlängerungsrohr (7) als Kunststoff-Formteil ausgebildet ist, wobei der Bund (8) als einstückig angegossener Ring ausgebildet ist und die Kontaktringe (9) in Umfangsnuten des Kunststoff-Formteils angeordnet sind.

5. Wurfsystem nach Anspruch 4, dadurch gekennzeichnet, daß die Kontaktringe (9) aus in die Umfangsnut eingeklebten Kontaktfolien bestehen.

6. Wurfsystem nach einem der Ansprüche 1 bis 5, gekennzeichnet durcn Wurfkörper (14), deren Außendurchmesser im wesentlichen dem Innendurchmesser des Verlängerungsrohres (7) entspricht und die an ihrer Rückseite einen ringförmigen Führungsrand (16) aufweisen, der bei in das Verlängerungsrohr (7) eingesetztem Wurfkörper (14) auf dem Boden (7.1) des Verlängerungsrohres (7) aufsitzt und eine zwischen dem Boden (7.1) des Verlängerungsrohres (7) und der Rückseite des Wurfkörpers (14) angeordnete Ausdehnungskammer (15) umschließt.

7. Wurfsystem nach einem der Ansprüche 1 bis 7, dadurch gekennzeichnet, daß die Treibladung und die Zündvorrichtung innerhalb einer in den Boden (7.1) des Verlängerungsrohres (7) eingeschraubten Treibladungsschraube (12) angeordnet sind, wobei an der Außenseite des Bodens (7.1) eine Schutzkappe (11) angeordnet ist.

8. Wurfsystem nach Anspruch 1, dadurch gekennzeichnet, daß das Abschußrohr (1) an seiner Rückseite durch ein abnehmbares Bodenstück (5) verschließbar ist.

## Claims

1. Projection system for smoke candles, explosive devices and the like, whereby firing takes place by means of electric ignition of a propellant charge (12), consisting of a discharging mechanism with at least one projection cup and projectiles (14) adapted to be inserted into the latter, the projection cup incorporating a firing tube (1) open at both ends and into the interior of which project electrical contact pins (17) which pass through the casing, and an extension tube (7) adapted for insertion into the firing tube (1) and sealed at its back end by a floor (7.1), the external diameter of the said extension tube (7) being substantially the same as the internal diameter of the firing tube (1) and the length thereof being greater than the length of the firing tube (1), the extension tube (7) having on its outer face at least one stop (8) which limits the depth of insertion and in the inserted state rests against the front of the firing tube (1), and there being arranged on the generated surface of the said extension tube (7) contact rings (9) which communicate with the contact pins (17) when the extension tube (7) is inserted and which are connected electrically to an ignition device (12) arranged in the floor (7.1) of the extension tube (7) in order to ignite a propellant charge.

2. Projection system according to claim 1, characterised in that the stop (8) is so arranged on the extension tube (7) that when the extension tube (7) is inserted into the firing tube (1), the extension tube (7) protrudes from both ends of the firing tube (1).

3. Projection system according to claim 1 or 2, characterised in that the stop is in the form of a collar (8) encompassing the circumference of the extension tube (7).

4. Projection system according to claim 3, characterised in that the extension tube (7) is in the form of a moulded plastics part, the collar (8) being developed as a one-piece cast-on ring and the contact rings (9) being arranged in grooves around the circumference of the moulded plastics part.

5. Projection system according to claim 4, characterised in that the contact rings (9) consist of contact foils cemented into the circumferential groove.

6. Projection system according to any of claims 1 to 5, characterised by projectiles (14) whose external diameter is substantially the same as the internal diameter of the extension tube (7) and which on their rear face incorporate a ring-shaped guide rim (16) which when the projectile (14) is inserted into the extension tube (7) sits on the floor (7.1) of the extension tube (7) and surrounds an expansion chamber (15) arranged between the floor (7.1) of the extension tube (7) and the rear of the projectile (14).

7. Projection system according to any of claims 1 to 6, characterised in that the propellant charge and the ignition device are arranged inside a propellant charge screw (12) screwed into the floor (7.1) of the extension tube (7), a protective cap (11) being arranged on the outer face of the floor (7.1).

8. Projection system according to claim 1, characterised in that the firing tube (1) is adapted to be sealed at the rear by a removable bottom piece (5).

## Revendications

1. Système de lancement de fumigènes, de corps explosifs ou similaires, dans lequel le tir s'effectue par mise à feu électrique d'une charge propulsive (12), comprenant un dispositif de lancement muni d'au moins un cylindre de lancement susceptible de recevoir un corps à lancer (14), le cylindre de lancement étant muni d'un tube de tir (1) ouvert aux deux extrémités, dont la paroi est traversée par des bornes de contact électriques (17), et d'un tube de prolongement (7) enfichable dans le tube de tir (1) et fermé à une extrémité par un fond (7.1), dont le diamètre extérieur correspond essentiellement au diamètre intérieur du tube de tir (1) et dont la longueur est supérieure à la longueur du tube de tir (1), le tube de prolongement (7) étant muni à l'extérieur d'au moins une butée (8) qui limite la profondeur d'enfichage et, dans la position enfichée, est en contact avec la partie avant du tube de tir (1), des anneaux de contact (9) étant disposés sur la paroi du tube de prolongement, qui, dans la position enfichée, sont reliés électriquement, d'une part, aux bornes de contact (17) et, d'autre part, à un détonateur (12) disposé au fond (7.1) du tube de prolongement (7) pour mettre à feu une charge propulsive.

2. Système de lancement selon la revendication 1, caractérisé en ce que la butée (8) est disposée sur le tube de prolongement (7) de manière que, dans la position enfichée du tube de prolongement (7) dans le tube de tir (1), le tube de prolongement (7) s'étend vers l'extérieur par les deux extrémités du tube de tir (1).

3. Système de lancement selon la revendication 1 ou 2, caractérisé en ce que la butée est formée par une collerette (8) entourant le tube de prolongement (7).

4. Système de lancement selon la revendication 3, caractérisé en ce que le tube de prolongement (7) est une pièce moulée en matière plastique, la collerette (8) formant corps avec la pièce moulée et les anneaux de contact (9) étant disposés dans des gorges périphériques de la pièce moulée en matière plastique.

5. Système de lancement selon la revendication 4, caractérisé en ce que les anneaux de contact (9) sont formés de feuilles de contact collées dans les gorges.

6. Système de lancement selon les revendications 1 à 5, caractérisé par des corps à lancer (14) dont le diamètre extérieur correspond essentiellement au diamètre intérieur du tube de prolongement (7), et qui sont munis à l'arrière d'un bord de guidage (16) en forme de couronne qui, lorsqu'un corps à lancer (14) est disposé dans le tube de prolongement (7), appuie au fond (7.1) du tube de prolongement (7) et délimite une chambre d'expansion (15) entre le fond (7.1) du tube de prolongement (7) et l'arrière du corps à lancer (14).

7. Système de lancement selon l'une quelconque des revendications 1 à 7, caractérisé en ce que la charge propulsive et le détonateur sont disposés dans un écrou (12) de charge propulsive vissé dans le fond (7.1) du tube de prolongement (7), un capot de protection (11) étant disposé à l'extérieur du fond (7.1).

8. Système de lancement selon la revendications 1, caractérisé en ce que le tube de tir (1) peut être obturé à son derrière par un bloc de base (5).
